# EUROPÄISCHE PATENTSCHRIFT

(11) **EP 3 434 422 B1**
(45) Veröffentlichungstag und Bekanntmachung des Hinweises auf die Patenterteilung: **22.03.2023**
(21) Anmeldenummer: 18183352.6
(22) Anmeldetag: 13.07.2018
(51) Int. Cl.: B25H 3/00, B65D 19/08, E01C 19/00, B65D 85/68

(54) **CONTAINER FÜR EINE STRASSENFERTIGERBAUGRUPPE**
CONTAINER FOR A PAVER MODULE
CONTENEUR POUR UN ENSEMBLE DE FINISSEUSE DE ROUTE

(30) Priorität: 25.07.2017 DE 202017104434 U
(43) Veröffentlichungstag der Anmeldung: 30.01.2019
(73) Patentinhaber: Joseph Vögele AG, 67067 Ludwigshafen (DE)
(72) Erfinder: HERZBERG, Ingo, 74918 Angelbachtal (DE); HANFLAND, Dennis, 67346 Speyer (DE); HOLFELDER, Jens, 67117 Limburghof (DE); JENEWEIN, Christian, 68259 Mannheim (DE)
(74) Vertreter: Grünecker Patent- und Rechtsanwälte PartG mbB

(56) Entgegenhaltungen:
- CN-U- 205 989 314
- DE-A1-102014 207 572
- DE-A1-102015 016 672
- US-A- 4 921 100
- US-A- 6 123 208
- US-A1- 2009 078 665
- US-A1- 2009 311 065
- US-B1- 6 598 756
- US-B1- 9 051 696

## Beschreibung

Die vorliegende Erfindung betrifft einen Container zum Aufbewahren und Bereitstellen mindestens einer zur lösbaren Montage an einem Straßenfertiger ausgebildeten modularen Straßenfertigerbaugruppe gemäß dem Anspruch 1.

Bekannte Straßenfertiger sind dazu ausgebildet, neue Straßenbeläge herzustellen. Solche Straßenfertiger umfassen einen Gutbunker zur Aufnahme von Einbaumaterial, ein Längsfördersystem, welches das Einbaumaterial aus dem Gutbunker heraus entgegen der Einbaurichtung transportiert und einer hinten am Chassis des Straßenfertigers befestigten Querverteilerschnecke zuführt, welche das Einbaumaterial vor einer am Straßenfertiger befestigten, hinterher gezogenen Einbaubohle ausbreitet. Die Einbaubohle verfügt über Heiz- und Verdichtungsaggregate, die das zur Verfügung gestellte Einbaumaterial zu einer neuen Straßenbelagsschicht verdichten.

Es ist ferner bekannt, dass an herkömmlichen Straßenfertigern modulare Baugruppen für bestimmte Verwendungszwecke zum Einsatz kommen. Beispielsweise kann an einem Straßenfertiger eine als Modul zusammengebaute Messbalkenvorrichtung befestigt werden, wobei anhand deren Messungen eine Nivellierung der Einbaubohle steuerbar ist. Eine solche Messbalkenvorrichtung umfasst als solche eine Vielzahl aneinander gebauter Komponenten, die als Gesamtheit am Straßenfertiger befestigbar sind. Des Weiteren ist bekannt, dass je nach herzustellender Einbaubreite modulartige Verbreiterungen an die Anbaubohle anbaubar sind. Die optional anbaubaren Module machen den Straßenfertiger vielseitig einsetzbar.

In der Praxis hat sich jedoch die Aufbewahrung, die Bereitstellung der zu einem Modul gehörigen Komponenten, deren Transport sowie deren ordnungsgemäße Montage am Straßenfertiger als problematisch erwiesen. Insbesondere ist es schwierig, für solche Straßenfertigermodule über längere Zeit alle dazugehörigen Komponenten vollständig zusammenzuhalten, sie ausreichend zu schützen, dafür eine einfache Montage zu ermöglichen und sie zuverlässig für einen Einsatz auf unterschiedlichen Baustellen bereitzustellen. Problematisch ist auch, dass bereits das Fehlen einzelner Komponenten einer Straßenfertigerbaugruppe zu einem zeitlichen Verzug auf der Baustelle führen kann. Daraus resultierende Stillstandzeiten treiben aber die Herstellungskosten in die Höhe.

Die US 6,123,208 A, US 4,921,100 A und US 2009/0311065 A1 offenbaren jeweils Lager- und Transportgestelle für einzelne Bauteile, insbesondere für Karosserieteile, die im jeweiligen Gestell am Ort der Fließbandmontage bereitgestellt werden.

Die DE 10 2014 207 572 A1, US 2009/0078665 A1 und CN 205 989 314 U offenbaren jeweils Werkstattwägen, in welchen auf Vorrat Kleinteile aufnehmbar sind. Die jeweiligen Werkstattwägen eignen sich auch zur Aufnahme von Werkzeug.

US 6,598,756 B1 offenbart einen zusammenklappbaren Container, der im zusammengebauten Zustand zum Aufbewahren sowie Bereitstellen von Fahrzeugpaneelteilen an einem Montageband eines Automobilherstellers ausgebildet ist. Mittels eines innerhalb des Containers ausgebildeten Lagersystems können die Fahrzeugpaneele dicht nebeneinander aufbewahrt werden.

US 9,051,696 B1 offenbart ein Straßenfertigersystem mit verschiedenen Anbaumodulen. Das Straßenfertigersystem kann auf ein Transportfahrzeug manövriert werden.

Der Erfindung liegt somit die Aufgabe zugrunde, das Aufbewahren sowie das Bereitstellen einer zur lösbaren Montage an einem Straßenfertiger ausgebildeten modularen Straßenfertigerbaugruppe zu verbessern.

Diese Aufgabe wird gelöst mittels eines Containers gemäß dem Anspruch 1.

Verbesserte Weiterbildungen der Erfindung sind in den abhängigen Ansprüchen angegeben.

Die Erfindung bezieht sich auf einen Container zum Aufbewahren und Bereitstellen mindestens einer zur lösbaren Montage an einem Straßenfertiger ausgebildeten modularen Straßenfertigerbaugruppe. Der Container umfasst ein Lagersystem, anhand dessen einzelne Komponenten der Straßenfertigerbaugruppe innerhalb des Containers in einer standardisierten Anordnung positionierbar sind.

Erfindungsgemäß legt das Lagersystem die standardisierte Anordnung derart aus, dass die jeweiligen Komponenten der Straßenfertigerbaugruppe angesichts ihrer Montagerangfolge am Straßenfertiger von einem Bediener mittels Sichtkontrolle entlang einer zwischen gegenüberliegenden Begrenzungen des Containers bestimmten Reihenfolge auf Vollständigkeit hin überprüfbar sind.

Gemäß der Erfindung besteht daher zwischen der standardisierten Anordnung einzelner Komponenten der Straßenfertigerbaugruppe innerhalb des Containers sowie deren Montagerangfolge am Straßenfertiger ein direkter Bezug, anhand dessen der Bediener eine Hilfestellung bekommt, um auf einfache Art und Weise zu überprüfen, ob die jeweiligen Komponenten der Straßenfertigerbaugruppe komplett im Container aufbewahrt und bereitgestellt sind. Hierbei kommt dem Bediener vor allem entgegen, dass er vor dem gedanklichen Hintergrund der Montagerangfolge leichter erkennen kann, ob einzelne Komponenten der Straßenfertigerbaugruppe im Lagersystem des Containers fehlen, für welchen Fall er zügig handeln könnte, um Verzögerungen auf der Baustelle zu verhindern.

Insbesondere bietet die Erfindung den Vorteil, dass vorab, d.h. vor Beginn des Anbaus der Straßenfertigerbaugruppe am Straßenfertiger, gleich sichtbar ist, ob diese für deren Einsatz vollständig vorliegt. In anderen Worten kann verhindert werden, dass es zu einem unkontrollierten Anbau kommt. Insbesondere profitiert ungeübtes Personal vom erfindungsgemäßen Containersystem, weil ein ordnungsgemäßer Anbau der darin zur Verfügung gestellten Komponenten am Straßenfertiger auch ohne Routine leicht möglich ist.

Im Container können Anbauteile hinsichtlich deren Einsatzzweck sinnvoll gruppiert angeordnet sein. Dabei ist es möglich, jeweilige Anbauteile derart gruppiert im Container anzuordnen, dass sie einzeln aufgrund ihrer Positionierung zueinander aber auch als Gebinde, sprich als funktional zusammengehöriges Modul, einfach identifizierbar sind. Vorstellbar ist es, dass die jeweiligen gruppierten Anbauteile mittels RFID-Technologie auf deren Vollständigkeit hin überprüfbar sind, beispielsweise mithilfe eines RFID-Transponder-Lesesystems. Gemäß einer Variante kann ein Container, insbesondere die darin aufgenommenen Gebinde (Anbauteile und/oder -gruppen), vorbestimmten Prozessparametern, vornehmlich einer Arbeitsbreite, einem Zugmaschinentypen und/oder einem Einbaubohlentypen, eindeutig zugeordnet sein. Damit können jeweilige Container dementsprechende Einsatzzwecke haben. Folglich ist es möglich zweckspezifisch die richtigen Container, d.h. mit den richtigen Komponenten beladen, auf die richtige Baustelle zu schicken.

Vorzugsweise sind im Container für die jeweiligen Anbauteile dazugehörige Befestigungsmittel gelagert, womit sie am Einsatzort am Straßenfertiger oder Beschicker befestigt werden können. Dabei handelt es sich beispielsweise um Schrauben, Scheiben, Schnellspanner oder ähnliche Befestigungsmittel.

Die Verknüpfung zwischen der standardisierten Anordnung einzelner Komponenten sowie deren Montagerangfolge am Straßenfertiger begünstigt es insbesondere auch, dass die aus den einzelnen Komponenten zusammenbaubare modulare Straßenfertigerbaugruppe im Container komplett bleibt, sodass der Container, samt seiner eingelagerten Straßenfertigerbaugruppe, auf unterschiedlichen Baustellen zuverlässig einsetzbar ist. Dies liegt vor allem daran, dass das erfinderische Konzept nicht nur für die anfängliche Kontrolle hinsichtlich der Vollständigkeit der Straßenfertigerbaugruppe im Container, sondern auch bezüglich deren Entnahmereihenfolge sowie deren Einräumreihenfolge vorteilhaft ist. Demzufolge kann das erfindungsgemäße Containersystem auf lange Sicht vollständig, sauber und vollumfänglich einsatzfähig bleiben.

Ebenfalls reduziert der erfindungsgemäße Container das Risiko, dass einzelne Komponenten der Straßenfertigerbaugruppe verloren gehen. Deren standardisierte, vorbestimmte Anordnung im Lagersystem signalisiert nämlich augenscheinlich, ob sämtliche Komponenten der Straßenfertigerbaugruppe an ihren vorgesehen Aufbewahrungsort im Container nach deren Einsatz zurückgelegt sind. Das Fehlen einer Komponente lässt sich vorzugsweise anhand einer vorliegenden Lücke im Lagersystem problemlos erkennen.

Als Straßenfertigerbaugruppen kommen für den Einsatz bei der Erfindung funktionale Baugruppen in Frage, die als Modul, umfassend mehrere zusammen- bzw. mehrere am Straßenfertiger anbaubare Komponenten, gemäß einem bestimmten Montageplan am Straßenfertiger befestigbar sind und die, falls deren Einsatz nicht mehr verlangt wird, vom Straßenfertiger wieder Schritt für Schritt abgebaut werden können. Solche Anbaumodule ermöglichen es, dass der Straßenfertiger für besondere Einsatzzwecke nachrüstbar ist, ohne dass er über diese funktionellen Baugruppen in seiner Standardausführung verfügt.

Als optional anbaubare Straßenfertigermodule zur Aufbewahrung und Bereitstellung mittels des erfindungsgemäßen Containers kämen beispielsweise eine Messbalkenvorrichtung, eine für einen Beschickungsvorgang vorgesehene Andockbaugruppe, Bauteile zum Herstellen der Arbeitsbreite, beispielsweise Verbreiterungsmodule für die Einbaubohle, Materialbunkereinbaumodule zur Verbesserung der Vermischung des Einbaumaterials, Anbaumodule für Nachtarbeiten, insbesondere Beleuchtungseinheiten zur Befestigung am Straßenfertiger, Verteilerschneckenmodule, zur wahlweisen Verbreiterung des seitwärts gerichteten Materialtransports vor der Einbaubohle und/oder ein Thermographiemodul zum Generieren und Verarbeiten einzelner Messwerte der neu eingebauten Straßenbelagsschicht in Frage.

Unter standardisierter Anordnung einzelner Komponenten der Straßenfertigerbaugruppe ist gemeint, dass deren Anordnung im Lagersystem nicht beliebig ist, sondern für jede Komponente ein spezieller Platz vorgesehen ist. Die einzelnen Komponenten sind daher immer zur verlangten Zeit am richtigen Ort auffindbar.

Vorzugsweise legt das Lagersystem die standardisierte Anordnung zumindest teilweise als Montageplan fest, indem die einzelnen Komponenten der Straßenfertigerbaugruppe zur Entnahme aus dem Container gemäß der vorbestimmten Montagerangfolge für deren Anbau am Straßenfertiger positioniert sind. Dadurch lassen sich die einzelnen Komponenten der Straßenfertigerbaugruppe für deren Anbau am Straßenfertiger der Reihe nach so aus dem Container herausnehmen, dass sie gleich am Straßenfertiger anbaubar sind. Dadurch kann verhindert werden, dass einzelne Komponenten aus dem Container planlos herausgenommen werden und dann vor deren Anbau am Straßenfertiger zunächst auf dem Boden abgelegt werden, weil sie entgegen der vorbestimmten Montagerangfolge aus dem Container herausgenommen wurden. Dies ist insbesondere bei empfindlichen, kostspieligen Sensoreinheiten unerwünscht. Das Lagersystem sorgt also nicht nur für das Schaffen von Ordnung innerhalb des Containers, sondern liefert auch gleichzeitig eine Hilfestellung dafür, dass die jeweiligen Komponenten in richtiger Reihenfolge für deren Montage am Straßenfertiger aus dem Container herausgenommen werden, sodass insgesamt ein kontinuierlicher Anbau derselben am Straßenfertiger stattfinden kann. In anderen Worten ist eine Platzierung der jeweiligen Komponenten der Straßenfertigerbaugruppe innerhalb des Containers derart gewählt, dass sie die Entnahmereihenfolge für den Anbau der jeweiligen Komponenten am Straßenfertiger vorgibt, sprich dem Bedienpersonal visuell anzeigt, welche Anbaureihenfolge durchgeführt werden soll, damit die jeweiligen Komponenten ordnungsgemäß am Straßenfertiger befestigt werden. Im Umkehrschluss kann die standardisierte Platzierung jeweiliger Lagerplätze innerhalb des Containers gleichzeitig eine Hilfestellung für das Bedienpersonal bezüglich des Abbaus der jeweiligen Komponenten vom Straßenfertiger sein, um diese ordnungsgemäß wieder im Container zu sichern.

Besonders übersichtlich ist es, wenn das Lagersystem die einzelnen Komponenten der Straßenfertigerbaugruppe angesichts ihrer Montagerangfolge zur Entnahme übereinander in auf- oder absteigender Richtung innerhalb des Containers positioniert und/oder dass das Lagersystem die einzelnen Komponenten der Straßenfertigerbaugruppe derart nebeneinander im Container anordnet, das die jeweiligen Komponenten entlang einer zwischen gegenüberliegenden Seitenwänden des Containers bestimmten Richtung zur Entnahme bereitgestellt sind. Dem Bediener, der die einzelnen Komponenten der Straßenfertigerbaugruppe aus dem Container herausholt oder diese wiederum darin einräumt, wird somit eine Entnahme- bzw. eine Einräumrichtung vorgegeben, die so ausgelegt ist, dass sie der Montagerangfolge (beim Einräumen entgegen dieser) der einzelnen Komponenten am Straßenfertiger entspricht. In anderen Worten wird die richtungsgemäß zuerst aus dem Container herausgenommene Komponente als Erste am Straßenfertiger montiert bzw. die zuerst vom Straßenfertiger abmontierte Komponente als Erste entgegen der Entnahmerichtung wieder im Container eingeräumt. Von dieser Ausführung profitiert insbesondere der Bediener, weil ihm bereits angesichts der Anordnung der einzelnen Komponenten im Lagersystem des Containers ein Montageleitplan vorgegeben wird. Ebenfalls bekommt er beim Einräumen der Komponenten durch das Lagersystem, dessen Aufbau und seiner Einräumrichtung mitgeteilt, an welchem Ort die jeweiligen Komponenten ordnungsgemäß im Container abzulegen sind.

Vorzugsweise ist das Lagersystem dazu ausgebildet, als modulare Straßenfertigerbaugruppe eine Messbalkenvorrichtung, ein Anbaumodul und/oder Bauteile zum Herstellen der Arbeitsbreite der Einbaubohle, insbesondere Verbreiterungsteile für eine Einbaubohle des Straßenfertigers innerhalb des Containers aufzunehmen. Für deren schrittweisen Anbau am Straßenfertiger bringt ein Abgleich der standardisierten Anordnung der einzelnen Komponenten im Container mit deren Montagerangfolge am Straßenfertiger erhebliche Vorteile mit sich.

Besonders übersichtlich lassen sich die einzelnen Komponenten der Straßenfertigerbaugruppe im Container dadurch zur Verfügung stellen, dass das Lagersystem als Regaleinheit konfiguriert ist. Dies bietet auch Vorteile hinsichtlich einer kompakten Bauweise des Containers.

Zweckmäßig verfügt das Lagersystem über mehrere Profilplatten zum Tragen der jeweiligen Komponenten der Straßenfertigerbaugruppe. Diese lassen sich einfach herstellen und tragen insgesamt wenig zum Gesamtgewicht des Containers bei. Außerdem können die Profilplatten derart innerhalb des Containers angeordnet sein, dass sie diesem auch Stabilität geben. Vorzugsweise sind die jeweiligen Profilplatten lösbar im Container befestigt und können je nach zu transportierender Straßenfertigerbaugruppe durch andere Profilplatten ersetzt oder ergänzt werden, sodass das Lagersystem, sprich das "Innenleben" des Containers, leicht umrüstbar bzw. nachrüstbar ist.

Vorzugsweise sind in den jeweiligen Profilplatten mehrere Aufnahmen ausgebildet, deren jeweilige Form im Wesentlichen einem Querschnitt einer darin aufzunehmenden Komponente angepasst ist. Dadurch können die Komponenten für den Transport sicher im Container gelagert werden.

Vorzugsweise sind die einzelnen Komponenten der Straßenfertigerbaugruppe am Lagersystem werkzeuglos verriegelbar. Insbesondere können die einzelnen Komponenten werkzeuglos eingelagert und/oder werkzeuglos dem Lagersystem entnommen werden. Dies spart Zeit beim Einräumen sowie beim Ausräumen des Containers und gewährleistet auch, dass die einzelnen Komponenten für den Transport im Container darin gesichert sind.

Zur Vereinfachung des Containeraufbaus kann es vorgesehen sein, dass einzelne Komponenten und/oder Teilbaugruppen der modularen Straßenfertigerbaugruppe zumindest in einer Richtung innerhalb des Containers durch ihr Eigengewicht an den für sie vorgesehenen Lagerplätzen fixierbar sind. Hierfür könnten beispielsweise formschlüssige Halterungen innerhalb des Containers ausgebildet sein, in welchen Lagervorsprünge der jeweiligen Komponenten einrasten können. Zur Fixierung einzelner Komponenten, insbesondere zur Fixierung von Teilen der Einbaubohle, beispielsweise Bohlenverbreiterungen, können Federstahlverriegelungen zum Einsatz kommen. Mithilfe der Federstahlverriegelungen können vor allem einzelne Komponenten, Anbauteile und/oder Baugruppen rutschfest am Containerboden befestigt werden.

Insbesondere zur Entnahme und zum Einräumen länglicher Komponenten der Straßenfertigerbaugruppe ist es vorteilhaft, wenn der Container dafür mindestens von einer Seitenwand aus, insbesondere von einer Längsseitenwand, zugänglich ist. Von dort aus ist auch leicht zu überprüfen, ob die Straßenfertigerbaugruppe vollständig im Container eingeräumt ist.

Besonders vorteilhaft ist es, wenn sämtliche eingelagerten Komponenten unmittelbar zugänglich und sichtbar im Lagersystem positioniert sind. In anderen Worten hängt die Handhabe einer jeweiligen Komponente nicht von einer anderen Komponente ab.

Eine zweckmäßige Variante sieht vor, dass der Container eine feste Überdachung aufweist. Für die darin aufgenommenen einzelnen Komponenten bietet die feste Überdachung eine hervorragende Schutzfunktion, insbesondere einen Wetterschutz, sei es während des Transports des Containers auf einem LKW oder während seinem Befinden auf der Baustelle.

Eine Variante sieht vor, dass der Container von unten offen ausgebildet ist bzw. Öffnungen aufweist. Selbst wenn einzelne oder mehrere Komponenten der Straßenfertigerbaugruppe nass im Container eingelagert werden, kann die Nässe durch den an manchen Stellen offen ausgebildeten Boden aus dem Container austreten. Somit lässt sich das Innere des Containers zuverlässig trocken halten. Vorstellbar wäre es auch, den Boden des Containers mit einem leichten Gefälle auszubilden, sodass dadurch eine zuverlässige Drainage stattfinden kann. Folglich lässt sich Haft- bzw. Stauwasser aus dem Container hervorragend abführen.

Für logistische Zwecke kann der Container stapelbar ausgebildet sein. Einzelne Container lassen sich somit platzsparend auf der Baustelle und/oder im Lager aufeinander stellen. Vorzugsweise ist der Container für einen Gabelstaplertransport ausgebildet. Hierfür kann er zum Eingreifen der Gabel des Gabelstaplers am Boden mindestens eine Ausrichthilfe aufweisen.

Gemäß einer Ausführungsform ist am Container, insbesondere an der festen Überdachung, mindestens eine Öse zum Anheben des Containers ausgebildet. Der Container lässt sich damit problemlos mittels eines Krans umsetzen, insbesondere von einem LKW herunterheben.

Vorzugsweise umfasst der Container im Wesentlichen eine Standfläche in einer Größe und Form entsprechend zwei längs nebeneinander liegender Europaletten. Damit lässt er sich hervorragend auf einem LKW transportieren.

Für einen gesicherten Einsatz auf der Baustelle kann der Container verschließbar ausgebildet sein. Bevorzugterweise ist der Container in Leichtbauweise hergestellt. Insbesondere sind Außenwände des Containers genietet, sodass daran aufgebrachte Lackierungen keinen Schaden nehmen.

Gemäß einer Variante weist der Container zum Beleuchten des Lagersystems mindestens eine Beleuchtungseinheit auf. Besonders für Nachtarbeiten ist dies auf der Baustelle hilfreich. Weiter wäre es für eine kontrollierte Handhabe bei Nacht nützlich, wenn die Beleuchtungseinheit dazu konfiguriert ist, die jeweiligen im Lagersystem eingelagerten Komponenten der Straßenfertigerbaugruppe der Reihe nach entsprechend ihrer Montagereihenfolge am Straßenfertiger zu beleuchten. Dafür käme beispielsweise eine im Container installierte LED-Baugruppe in Frage.

Vorzugsweise ist der Container derart konfiguriert, dass insbesondere für Kleinteile und Leichtbauteile eine Handentnahme gestattet wird. Außerdem ist es von Vorteil, wenn der Container für die Herausnahme bzw. Einlagerung schwerer Komponenten eine Kranentnahme gestattet, sprich vom Kranhebezug von oben aus zu zugänglich ist. Schwerere Komponenten können aber auch derart im Container gelagert sein, dass sie ergonomisch per Hand dem Container entnehmbar sind.

Gemäß einer Ausführungsvariante liegt der Container als universelles Gebinde vor, d.h. er ist dazu konfiguriert, mehrere verschiedene Straßenfertigerbaugruppen darin aufzunehmen. Alternativ dazu besteht die Möglichkeit, dass der Container lediglich zur Bereitstellung einer spezifischen Straßenfertigerbaugruppe, ggf. abhängig vom Straßenfertigertypen und/oder vom Einbaubohlentypen, ausgebildet ist.

Zum Schaffen einer verbesserten Vollständigkeitskontrolle können innerhalb des Containers visuelle Platzhalter vorgesehen sein, damit das Baustellenpersonal auf den ersten Blick erkennen kann, ob das mittels des Containers bereitgestellte Gebinde vollständig ist. Insbesondere könnte vorgesehen sein, dass Plätze innerhalb des Containers, die vor Arbeitsbeginn bestückt sein müssen, mit einer vorbestimmten farblichen Kennung, insbesondere zumindest teilweise mit grüner Farbe gekennzeichnet sind.

Ein weiterer visuell ansprechender Effekt ist dadurch erzielbar, wenn Verriegelungen für die jeweiligen Komponenten der Straßenfertigerbaugruppe in einem Signalfarbton, insbesondere zumindest stellenweise rot markiert sind. Das Baustellenpersonal kann damit problemlos erkennen, an welchen Stellen innerhalb des Containers Komponenten gesichert werden müssen. Ferner kann damit schnell mittels einfacher Sichtkontrolle überprüft werden, ob alle Komponenten sicher verriegelt sind.

Vorzugsweise sind innerhalb des Containers bereitgestellte Verriegelungen selbstsichernd vorgesehen, d.h., dass die Verriegelungen derart angebracht sind, dass sie nicht werkzeuglos entfernbar sind und damit versehentlich verloren gehen können.

Der Container selbst und/oder an ihm lösbar befestigte Lagerplatten sind vorzugsweise derart konfiguriert, dass mittels Navigieren des Straßenfertigers einzelne Komponenten und/oder Straßenfertigeranbauteile, beispielsweise Bohlenverbreiterungen, daran abgebbar sind. Vorstellbar wäre es, dass eine Einbaubohle des Straßenfertigers derart angehoben und seitwärts ausgefahren wird, dass ein seitliches Bohlenanbauteil direkt auf seinen Lagerplatz im Container abgelegt wird.

Ausführungsformen der Erfindung werden anhand der folgenden Figuren genauer erläutert. Es zeigen:
- Figur 1: einen Straßenfertiger, woran eine vom erfindungsgemäßen Container bereitgestellte Straßenfertigerbaugruppe befestigbar ist,
- Figur 2a: eine schematische Darstellung des Straßenfertigers aus Figur 1 mit einer daran modulartig befestigen Straßenfertigerbaugruppe in Form einer Messbalkenvorrichtung,
- Figur 2b: eine vergrößerte Darstellung einzelner am Straßenfertiger montierter Komponenten der Messbalkenvorrichtung aus Figur 2a,
- Figur 3: einen Container zum Aufbewahren und Bereitstellen einer Straßenfertigerbaugruppe,
- Figur 4: eine Darstellung des Innenaufbaus des Containers gemäß Figur 3,
- Figur 5: der Container mit einer darin aufbewahrten Straßenfertigerbaugruppe aus einer ersten Seitenansicht sowie
- Figur 6: der Container mit einer darin aufbewahrten Straßenfertigerbaugruppe aus einer zweiten Seitenansicht.

Figur 1 zeigt einen Straßenfertiger 1 zum Verbau einer neuen Straßenbelagsschicht 2. Der Straßenfertiger 1 bevorratet ein Einbaumaterial 3 in einem Gutbunker 4, von welchem aus das Einbaumaterial 3 entgegen einer Einbaufahrtrichtung F nach hinten zu einer am Straßenfertiger 1 befestigten Einbaubohle 5 gefördert wird. Die Einbaubohle 5 ist dazu ausgebildet, das Einbaumaterial 3 zur neuen Straßenbelagsschicht 2 zu verdichten.

Figur 2a zeigt den Straßenfertiger 1 aus Figur 1 in schematischer Darstellung, einschließlich einer daran befestigten Straßenfertigerbaugruppe 6. Diese ist gemäß Figur 2a als Messbalkenvorrichtung 7 ausgebildet, die insbesondere für Nivellierungszwecke der Einbaubohle 5 ausgelegt ist. Die Messbalkenvorrichtung 7 umfasst mehrere einzelne Komponenten 8, die als Modul zusammengebaut seitlich am Straßenfertiger 1 befestigt sind. Ferner zeigt Figur 2a schematisch, dass an der Einbaubohle 5 ein Anbaumodul 9 befestigt ist. Dabei handelt es sich beispielsweise um eine Bohlenverbreiterung.

Figur 2b zeigt einzelne Komponenten 8 der Messbalkenvorrichtung 7 in vergrößerter zusammengebauter Darstellung. Sämtliche Komponenten 8 der Messbalkenvorrichtung 7 sind gemäß einem vorbestimmten Montageplan M hinsichtlich deren Anbaus am Straßenfertiger 1 befestigt. Anhand des gezeigten Montageplans M der jeweiligen Komponenten 8 gemäß Figur 2b kann eine Montagereihenfolge für den Anbau der einzelnen Komponenten 8 abgeleitet werden.

Figur 3 zeigt einen Container 10 in perspektivischer Darstellung. Der Container 10 ist zum Aufbewahren und Bereitstellen mindestens einer zur lösbaren Montage an dem Straßenfertiger 1 ausgebildeten modulartigen Straßenfertigerbaugruppe 6 ausgebildet. Der Container 10 umfasst einen Deckel 11, der als feste Überdachung konfiguriert ist. Am Deckel 11 sind zum Anheben des Containers 10 zwei Ösen 12 befestigt. Ferner sind in den jeweiligen Eckbereichen des Deckels 11 jeweils Vorsprünge 13 ausgebildet, die als Stapelhilfen dienen.

In Figur 3 ist der Container 10 geschlossenen dargestellt. Der Container 10 umfasst eine lange Seitenwand 14 sowie eine gegenüberliegende lange Seitenwand 15. Ferner umfasst der Container 10 eine kurze Seitenwand 16 sowie eine gegenüberliegende kurze Seitenwand 17. Figur 3 zeigt auch, dass an einem Boden 18 des Containers 10 in den jeweiligen Eckbereichen Stapelaufnahmen 19 ausgebildet sind, die dazu dienen die o.g. Vorsprünge 13 eines darunter angeordneten Containers 10 aufzunehmen. Des Weiteren sind unterhalb der Seitenwand 14 am Boden 18 Transportrahmen 20 vorgesehen, in welche eine Gabel eines Gabelstaplers zum Transport des Containers 10 einfahren kann.

Figur 4 zeigt einen Innenaufbau des Containers 10. Der Container 10 verfügt über ein Lagersystem 21, das in einem Innenraum 22 des Containers 10 angeordnet ist. Das Lagersystem 21 verfügt über nebeneinander angeordnete Profilplatten 23, die zusammen als Regaleinheit für die einzelnen Komponenten 8 der Straßenfertigerbaugruppe 6 vorliegen. An den jeweiligen Profilplatten 23 sind mehrere Verriegelungen 24 ausgebildet, um die einzelnen Komponenten 8 der Straßenfertigerbaugruppe 6 am Lagersystem 21 zu verriegeln. Die Verriegelungen 24 sind für eine werkzeuglose Betätigung ausgebildet. Die jeweiligen Profilplatten 23 umfassen mehrere Aufnahmen 27.

Figur 4 zeigt auch, dass der Boden 18 des Containers 10 offen ausgebildet ist. Dafür wird der Boden 18 gemäß Figur 4 mittels nebeneinander angeordneter Querstreben 25 gebildet. Die Querstreben 25 bilden in Figur 4 eine Basis zur Befestigung der jeweiligen Profilplatten 23 aus. Weiter zeigt Figur 4 eine Beleuchtungseinheit 26 zum Beleuchten des Lagersystems 21, insbesondere der in den Figuren 5 und 6 gezeigten Komponenten 8.

Teile der jeweiligen in den Figuren 3 und 4 dargestellten Seitenwände 14, 15, 16, 17 können als Schalenverkleidungen ausgebildet sein. Insbesondere können diese Schalenverkleidungen derart konfiguriert sein, dass sich die jeweiligen Seiten des Containers 10 durch insgesamt zwei U-förmige oder wie in Figur 3 gezeigt durch vier L-förmige Schalenverkleidungen öffnen bzw. schließen lassen.

Figur 5 zeigt den in Figur 4 dargestellten Container 10 mit im Lagersystem 21 eingelagerten Komponenten 8 der Straßenfertigerbaugruppe 6. Gemäß Figur 5 sind balkenartige Komponenten 8 der in den Figuren 2a und 2b gezeigten Balkenmessvorrichtung 7 eingelagert. Dies dient jedoch nur zur Erläuterung des erfindungsgemäßen Konzepts und ist nicht auf diese Baugruppe beschränkt.

Die einzelnen Komponenten 8 sind in Figur 5 übereinander im Lagersystem 21 angeordnet und sind anhand einer standardisierten Anordnung 8a bis 8h in absteigender Richtung Y entsprechend ihrer Montagerangfolge am Straßenfertiger 1, sprich gemäß ihrer sollgerichteten Entnahme aus dem Container 1, positioniert. Für den Anbau bzw. den Zusammenbau der jeweiligen Komponenten 8 entnimmt der Bediener die jeweiligen Komponenten 8 nacheinander gemäß der (Entnahme-)Richtung Y dem Lagersystem 21 und baut die entnommenen Komponenten 8 dementsprechend am Straßenfertiger 1 an. Die standardisierte Anordnung 8a bis 8h gibt somit gemäß absteigender Richtung Y die Montagerangfolge am Straßenfertiger 1 vor. Alternativ könnte das Lagersystem 21 zur Anordnung der Komponenten 8 derart konfiguriert sein, dass es die jeweiligen Komponenten 8 nebeneinander anordnet, sodass die diese entlang einer zwischen gegenüberliegenden Seitenwänden (14, 15, 16, 17) des Containers (10) bestimmten Richtung (X) zur Entnahme bereitgestellt sind.

Figur 6 zeigt den in Figur 5 dargestellten offenen Container 10 von hinten. Das Lagersystem 21 stellt auch auf dieser Seite des Containers 10 übereinander angeordnete Komponenten 8 zur Entnahme in absteigender Richtung Y` bereit. Die Komponenten 8 auf dieser Seite können eine weitere Straßenfertigerbaugruppe ausbilden oder zugehörige Teile der Straßenfertigerbaugruppe 6 gemäß Figur 5 ausbilden. Figur 6 zeigt, dass die einzelnen Komponenten 8 gemäß einer Reihenfolge 8i bis 8p in der absteigenden Richtung Y` entnehmbar sind, um entsprechend dieser Entnahmereihenfolge am Straßenfertiger 1 angebaut zu werden, also ggf. die zuvor in Figur 5 gezeigten Komponenten 8 zu ergänzen.

Die in den Figuren 5 und 6 eingelagerten Komponenten 8 sollen beispielhaft für eine aus dem Container 10 gemäß der Erfindung entnehmbar gelagerte Straßenfertigerbaugruppe 6 dienen, um entsprechend Ihrer vorbestimmten (Entnahme-)Richtung 8a bis 8p der Reihe nach am Straßenfertiger 1 montiert zu werden.

Der erfindungsgemäße Container eignet sich hervorragend für den Baustelleneinsatz. In ihm ist ein intelligentes Lagersystem ausgebildet, das den Einsatz darin gelagerter Komponenten vereinfacht. Straßenfertigerbaugruppen können anhand des Containers derart bereitgestellt werden, dass sie problemlos am Straßenfertiger montierbar ist. Hinzu kommt, dass die im Container aufgenommenen Komponenten standardisiert für einen ordnungsgemäßen Einsatz auf mehreren Baustellen zuverlässig verfügbar sind sowie darin in vorteilhafter Weise geschützt aufgenommen werden. Der erfindungsgemäße Container kann zum vorteilhaften Aufbewahren und Bereitstellen unterschiedlicher Straßenfertigerbaugruppen verwendet werden, die modulartig am Straßenfertiger zweckmäßig zum Einsatz kommen.

## Patentansprüche

1. Container (10) mit mindestens einer darin gelagerten, zur lösbaren Montage an einem Straßenfertiger (1) ausgebildeten modularen Straßenfertigerbaugruppe (6), wobei der Container (10) ein Lagersystem (21) zum Aufbewahren und Bereitstellen der Straßenfertigerbaugruppe umfasst, **dadurch gekennzeichnet, dass** anhand des Lagersystems (21) einzelne Komponenten (8) der Straßenfertigerbaugruppe (6) innerhalb des Containers (10) in einer standardisierten Anordnung (8a - 8p) positioniert sind, und dass anhand des Lagersystems (21) die einzelnen Komponenten (8) der Straßenfertigerbaugruppe (6) angesichts ihrer Montagerangfolge am Straßenfertiger (1) entlang einer zwischen gegenüberliegenden Begrenzungen des Containers (10) bestimmten Reihenfolgeangeordnet sind, damit die einzelnen Komponenten (8) von einem Bediener mittels Sichtkontrolle auf Vollständigkeit hin überprüfbar sind.

2. Container nach Anspruch 1, **dadurch gekennzeichnet, dass** das Lagersystem (21) die standardisierte Anordnung (8a - 8p) zumindest teilweise als Montageplan (M) festlegt, indem die einzelnen Komponenten (8) der Straßenfertigerbaugruppe (6) zur Entnahme aus dem Container (10) gemäß der vorbestimmten Montagerangfolge für deren Anbau am Straßenfertiger (1) positioniert sind.

3. Container nach Anspruch 1 oder 2, **dadurch gekennzeichnet, dass** das Lagersystem (21) die einzelnen Komponenten (8) der Straßenfertigerbaugruppe (6) angesichts ihrer Montagerangfolge zur Entnahme übereinander in auf- oder absteigender Richtung (Y, Y') positioniert und/oder dass das Lagersystem (21) die einzelnen Komponenten (8) der Straßenfertigerbaugruppe (6) derart nebeneinander anordnet, dass die jeweiligen Komponenten (8) entlang einer zwischen gegenüberliegenden Seitenwänden (14, 15, 16, 17) des Containers (10) bestimmten Richtung (X) zur Entnahme bereitgestellt sind.

4. Container nach einem der vorangehenden Ansprüche, **dadurch gekennzeichnet, dass** das Lagersystem (21) dazu ausgebildet ist, als modulare Straßenfertigerbaugruppe (6) eine Messbalkenvorrichtung (7) oder mindestens ein Anbaumodul (9) für eine Einbaubohle (5) des Straßenfertigers (1) innerhalb des Containers (10) aufzunehmen.

5. Container nach einem der vorangehenden Ansprüche, **dadurch gekennzeichnet, dass** das Lagersystem (21) als Regaleinheit konfiguriert ist.

6. Container nach einem der vorangehenden Ansprüche, **dadurch gekennzeichnet, dass** das Lagersystem (21) mehrere Profilplatten (23) zum Tragen der Komponenten (8) der Straßenfertigerbaugruppe (6) aufweist.

7. Container nach einem der vorangehenden Ansprüche, **dadurch gekennzeichnet, dass** die einzelnen Komponenten (8) der Straßenfertigerbaugruppe (6) am Lagersystem (21) werkzeuglos verriegelbar sind.

8. Container nach einem der vorangehenden Ansprüche, **dadurch gekennzeichnet, dass** der Container (10) mindestens von einer Seitenwand (14, 15) aus zugänglich ist.

9. Container nach einem der vorangehenden Ansprüche, **dadurch gekennzeichnet, dass** sämtliche Komponenten (8) unmittelbar zugänglich und sichtbar im Lagersystem (21) positioniert sind.

10. Container nach einem der vorangehenden Ansprüche, **dadurch gekennzeichnet, dass** der Container (10) eine feste Überdachung (11) aufweist.

11. Container nach einem der vorangehenden Ansprüche, **dadurch gekennzeichnet, dass** der Container (10) von unten offen ausgebildet ist.

12. Container nach einem der vorangehenden Ansprüche, **dadurch gekennzeichnet, dass** der Container (10) stapelbar ausgebildet ist.

13. Container nach einem der vorangehenden Ansprüche, **dadurch gekennzeichnet, dass** am Container (10), insbesondere an der festen Überdachung (11), mindestens eine Öse (12) zum Anheben des Containers (10) ausgebildet ist.

14. Container nach einem der vorangehenden Ansprüche, **dadurch gekennzeichnet, dass** der Container (10) im Wesentlichen eine Standfläche in einer Größe und Form entsprechend zwei längs nebeneinander liegender Europaletten ausbildet.

15. Container nach einem der vorangehenden Ansprüche, **dadurch gekennzeichnet, dass** der Container (10) zum Beleuchten des Lagersystems (21) mindestens eine Beleuchtungseinheit (26) aufweist.

## Claims

1. Container (10) with at least one therein provided modular road paver assembly (6) designed for detachable mounting on a road paver (1), the container (10) comprising a storage system (21) for storing and providing the at least one modular road paver assembly (6), **characterized in that** by means of the storage system (21) individual components (8) of the road paver assembly (6) are positioned within the container (10) in a standardized arrangement (8a - 8p), and **in that** by means of the storage system (21) the individual components (8) of the road paver assembly (6) are arranged along a sequence determined between opposite boundaries of the container (10) in view of their assembly sequence on the road paver (1), such that the individual components (8) can be checked for completeness by an operator by means of a visual inspection.

2. Container according to claim 1, **characterized in that** the storage system (21) defines the standardized arrangement (8a - 8p) at least partially as an assembly plan (M), **in that** the individual components (8) of the road paver assembly (6) are positioned for removal from the container (10) according to the predetermined assembly sequence for their attachment to the road paver (1).

3. Container according to claim 1 or 2, **characterized in that** the storage system (21) positions the individual components (8) of the road paver assembly (6) one above the other in ascending or descending direction (Y, Y') in view of their assembly sequence for removal and/or that the storage system (21) arranges the individual components (8) of the road paver assembly (6) side by side such that the respective components (8) are provided along a direction (X) determined between opposite side walls (14, 15, 16, 17) of the container (10) for removal.

4. Container according to one of the preceding claims, **characterized in that** the storage system (21) is designed to receive a measuring beam device (7) or at least one add-on module (9) for a paving screed (5) of the road paver (1) within the container (10) as a modular road paver assembly (6).

5. Container according to one of the preceding claims, **characterized in that** the storage system (21) is configured as a shelf unit.

6. Container according to one of the preceding claims, **characterized in that** the storage system (21) comprises a plurality of profile plates (23) for supporting the components (8) of the road paver assembly (6).

7. Container according to one of the preceding claims, **characterized in that** the individual components (8) of the road paver assembly (6) can be locked to the storage system (21) without tools.

8. Container according to one of the preceding claims, **characterized in that** the container (10) is accessible from at least one side wall (14, 15).

9. Container according to one of the preceding claims, **characterized in that** all components (8) are positioned directly accessible and visible in the storage system (21).

10. Container according to one of the preceding claims, **characterized in that** the container (10) has a fixed roof (11).

11. Container according to one of the preceding claims, **characterized in that** the container (10) is open from below.

12. Container according to one of the preceding claims, **characterized in that** the container (10) is designed to be stackable.

13. Container according to one of the above claims, **characterized in that** at least one eyelet (12) for lifting the container (10) is formed on the container (10), in particular on the fixed roof (11).

14. Container according to one of the preceding claims, **characterized in that** the container (10) essentially forms a standing area in a size and shape corresponding to two Euro pallets lying side by side.

15. Container according to one of the preceding claims, **characterized in that** the container (10) has at least one lighting unit (26) for illuminating the storage system (21).

## Revendications

1. Conteneur (10) comprenant au moins un élément de finisseur routier (6) modulaire conçu pour être monté de manière amovible sur un finisseur routier (1), dans lequel le conteneur (10) comprend un système de stockage (21) permettant de conserver et préparer l'élément de finisseur routier, **caractérisé en ce que**, à l'aide du système de stockage (21), des composants individuels (8) de l'élément de finisseur routier (6) sont positionnés à l'intérieur du conteneur (10) selon un agencement normalisé (8a - 8p) et **en ce que**, à l'aide du système de stockage (21), les composants individuels (8) de l'élément de finisseur routier (6) sont agencés selon une séquence déterminée entre des limites opposées du conteneur (10) en fonction de leur ordre de montage sur le finisseur routier (1) afin que l'intégrité des composants individuels (8) puisse être vérifiée par un opérateur au moyen d'un contrôle visuel.

2. Conteneur selon la revendication 1, **caractérisé en ce que** le système de stockage (21) définit au moins en partie l'agencement normalisé (8a - 8p) comme plan de montage (M), en positionnant les composants individuels (8) de l'élément de finisseur routier (6) en vue de leur retrait du conteneur (10) conformément à l'ordre de montage prédéterminé pour leur installation au niveau du finisseur routier (1).

3. Conteneur selon la revendication 1 ou 2, **caractérisé en ce que**, en vue de leur retrait, le système de stockage (21) positionne les composants individuels (8) de l'élément de finisseur routier (6) les uns au dessus des autres dans la direction ascendante ou descendante (Y, Y') en fonction de leur ordre de montage et/ou **en ce que** le système de stockage (21) agence les composants individuels (8) de l'élément de finisseur routier (6) les uns à côté des autres de telle manière que les composants (8) respectifs sont fournis le long d'une direction (X) déterminée entre des parois latérales (14, 15, 16, 17) opposées du conteneur (10) en vue de leur retrait.

4. Conteneur selon l'une quelconque des revendications précédentes, **caractérisé en ce que** le système de stockage (21) est conçu pour accueillir à l'intérieur du conteneur (10), en tant qu'élément de finisseur routier (6) modulaire, un dispositif de barre de mesure (7) ou au moins un module d'installation (9) destiné à une table de réglage (5) du finisseur routier (1).

5. Conteneur selon l'une quelconque des revendications précédentes, **caractérisé en ce que** le système de stockage (21) est configuré comme une unité de magasinage.

6. Conteneur selon l'une quelconque des revendications précédentes, **caractérisé en ce que** le système de stockage (21) présente plusieurs plaques profilées (23) permettant de supporter les composants (8) de l'élément de finisseur routier (6).

7. Conteneur selon l'une quelconque des revendications précédentes, **caractérisé en ce que** les composants individuels (8) de l'élément de finisseur routier (6) peuvent être verrouillés sans outil au niveau du système de stockage (21).

8. Conteneur selon l'une quelconque des revendications précédentes, **caractérisé en ce que** le conteneur (10) est accessible depuis au moins une paroi latérale (14, 15).

9. Conteneur selon l'une quelconque des revendications précédentes, **caractérisé en ce que** tous les composants (8) sont directement accessibles et positionnés de manière visible au sein du système de stockage (21).

10. Conteneur selon l'une quelconque des revendications précédentes, **caractérisé en ce que** le conteneur (10) présente un auvent fixe (11).

11. Conteneur selon l'une quelconque des revendications précédentes, **caractérisé en ce que** le conteneur (10) est conçu pour être ouvert en bas.

12. Conteneur selon l'une quelconque des revendications précédentes, **caractérisé en ce que** le conteneur (10) est conçu pour pouvoir être empilé.

13. Conteneur selon l'une quelconque des revendications précédentes, **caractérisé en ce qu'**au moins un oeillet (12) permettant de soulever le conteneur (10) est formé au niveau du conteneur (10), en particulier sur l'auvent fixe (11).

14. Conteneur selon l'une quelconque des revendications précédentes, **caractérisé en ce que** le conteneur (10) forme essentiellement une surface de support d'une taille et d'une forme correspondant à deux europalettes disposées longitudinalement l'une à côté de l'autre.

15. Conteneur selon l'une quelconque des revendications précédentes, **caractérisé en ce que** le conteneur (10) présente au moins une unité d'éclairage (26) afin d'éclairer le système de stockage (21).
